# EUROPÄISCHE PATENTSCHRIFT

(11) **EP 1 087 106 B1**
(45) Veröffentlichungstag und Bekanntmachung des Hinweises auf die Patenterteilung: **30.06.2004**
(21) Anmeldenummer: 00119893.6
(22) Anmeldetag: 13.09.2000
(51) Int. Cl.: F01L 1/34, F01L 1/46

(54) **Verfahren zur Nockenwellenverstellung in einer Brennkraftmaschine**
Camshaft phase changing method in an internal combustion engine
Procédé de variation de phase d'arbre à cames de moteur à combustion interne

(30) Priorität: 25.09.1999 DE 19946077
(43) Veröffentlichungstag der Anmeldung: 28.03.2001
(73) Patentinhaber: Volkswagen Aktiengesellschaft, 38436 Wolfsburg (DE)
(72) Erfinder: Jelden, Hanno, Dipl.-Ing., 38165 Lehre (DE); Schultalbers, Matthias, 38536 Meinersen / Ahnsen (DE); Schnaubelt, Michael, 37242 Bad Sooden-Allendorf (DE); Sprysch, Andreas, 31234 Edemissen (DE)
(74) Vertreter: Kandlbinder, Markus Christian

(56) Entgegenhaltungen:
- WO-A-99/43930
- DE-C- 4 306 509
- US-A- 5 363 817
- US-A- 5 400 747
- US-A- 5 417 187

## Beschreibung

Die Erfindung betrifft ein Verfahren zur Nockenwellenverstellung in einer Brennkraftmaschine gemäß dem Oberbegriff des Anspruchs 1.

Zur Anpassung der Ventilsteuerung an verschiedene Betriebssituationen einer Brennkraftmaschine ist es bekannt, mittels eines Schwenkverstellers und unter Verwendung des Öldruckes einen relativen Winkel zwischen der Nockenwelle und der Kurbelwelle zu verstellen. Hierdurch ergeben sich Vorteile bzgl. Leistungsabgabe, Verbrauch sowie Schadstoffemissionen der Brennkraftmaschine. Bezüglich des Schwenkverstellers ergeben sich jedoch folgende Nachteile: Die maximalen Verstellgeschwindigkeiten des Nockenwellenstellers sind nicht konstant und für einen positiven bzw. negativen Sprung unterschiedlich. Es existieren Betriebspunkte, bei denen der Öldruck zum Verstellen nicht ausreicht. Der Winkelistwert ist im statischen Bereich häufig unruhig.

Aus der US 5 417 187 ist ein Verfahren zum Winkelverstellen einer Nockenwelle bekannt. Zur Winkelverstellung ist ein Hydraulikventil mit zwei Kammern vorgesehen, wobei bei Beaufschlagung nur einer der Kammern mit Öl eine Verstellung in Richtung "früh" erfolgt, bei Beaufschlagung nur der entsprechend anderen Kammer mit ÖI eine Verstellung in Richtung "spät" erfolgt und bei Beaufschlagung beider Kammern mit im Wesentlichen gleicher Menge Öl ein momentaner Winkel der Nockenwelle gehalten wird. Dieses Beaufschlagen beider Kammern mit im Wesentlichen gleicher Menge Öl wird als 50%-Tastverhältnis des Steuersignals für die Steuerventile bezeichnet. Es liegt hierbei eine Dreischrittsteuerung vor, bei der ein "early value" zu einer Verstellung in Richtung "früh" (frühe Öffnung von Einlassventilen), ein "late value" zu einer Verstellung in Richtung "spät" (späte Öffnung von Einlassventilen) und ein "hold value" zum Halten der momentanen Winkelposition führt. Es wird eine Steuerprogrammroutine immer wieder Wiederholt und bei jedem Durchlauf der Steuerprogrammroutine wird die erwartete Position für die Nockenwelle am Beginn des nächsten Durchlaufs der Steuerprogrammroutine sowie eine Verstellgeschwindigkeit bestimmt. Desweiteren wird bestimmt, ob die Nockenwelle ausgehend von der erwarteten Position die Sollposition erreicht, falls vor dem nächsten Durchlauf der Steuerprogrammroutine aud den "hold value" umgeschaltet wird. Wenn sich dabei herausstellt, dass sich die Nockenwelle schon so nahe an der Sollposition befindet, dass die Nockenwelle diese durch einfaches Umschalten auf den "hold value" aufgrund der Trägheit des Einstellmechanismus erreichen kann, dann wird die PID-Regelung aufgegeben und statt dessen auf den "hold value" umgeschaltet.

Der vorliegenden Erfindung daher die Aufgabe zugrunde, ein Verfahren der o.g. Art mit folgenden Eigenschaften zur Verfügung zu stellen: Gleichbleibend hohe Regelgüte unter allen Betriebsbedingungen, Vereinfachung der Applikation und Auffangen von Streuungen und Toleranzen durch intelligente Adaptionsstrategie.

Diese Aufgabe wird erfindungsgemäß durch ein Verfahren der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es erfindungsgemäß vorgesehen, dass vor jedem Soll-/Istwertvergleich der Prädiktionswinkel als Produkt aus Verstellgeschwindigkeit und Schließzeit des Proportionalventils bestimmt wird.

Dies hat den Vorteil, daß eine präzise Nockenwellenverstellung ohne wesentliches Überschwingen erzielt wird, da ein weiteres Verschwenken der Nockenwelle während der Schließzeit des Proportionalventils bereits beim Soll-/Istwertvergleich berücksichtigt wird. Ferner ergibt sich eine vereinfachte Applikation, da statt einer aufwendigen Bedatung wichtige Größen berechnet werden.

Die Ermittlung der jeweiligen Verstellgeschwindigkeit der Nockenwelle vor jedem Soll-/Istwertvergleich mittels Flankensignalen von einem der Nockenwelle zugeordneten Schnellstartgeberrad berücksichtigt einen Einfluß des Öldruckes auf den Prädiktionswinkel. Beispielsweise erhöht sich bei größerem Öldruck die Verstellgeschwindigkeit, was zu einem größeren Prädiktionswinkel führt.

Zweckmäßigerweise wird die Verstelfgeschwindigkeit aus einer Lageänderung zwischen zwei zugehörigen negativen Flankenwechseln eines der Nockenwelle zugeordneten Schnellstartgeberrades berechnet, wobei bevorzugt über alle Flankenwechsel einer vollständigen Umdrehung des Schnellstartgeberrades gerechnet wird.

Sofern jedoch über eine Zeitspanne größer als dem Rechenraster kein Flankensignal des Schnellstartgeberrades auftritt, wird der Winkelistwert für einen nachfolgenden Soll-/lstwertvergleich unter Verwendung der Verstellgeschwindigkeit fortgeschrieben. Hierzu wird bei Ausbleiben eines Flankensignals vom Schnellstartgeberrad zwischen zwei Rechentakten beim nächstfolgenden Rechentakt der neue Winkelistwert aus dem beim letzten Rechentakt erhaltenen Winkelistwert zusammen mit einer Winkelkorrektur bestimmt, wobei die Winkelkorrektur aus der Verstellgeschwindigkeit und der Dauer eines Rechentaktes berechnet wird.

Eine von einer Viskosität des Öles unabhängige präzise Nockenwellenverstellung erzielt man dadurch, dass die Schließzeit des Proportionalventils vor jedem Soll-/lstwertvergleich in Abhängigkeit von einer Motortemperatur, vorzugsweise der Öltemperatur, aus einem Kennfeld bestimmt wird.

Dadurch, dass für unterschiedliche Schwenkrichtungen der Nockenwelle die Schließzeit des Proportionalventils aus unterschiedlichen Kennfeldern bestimmt wird, ist es möglich, Rückwirkungen auf die Nockenwelle, beispielsweise von Ventilstößeln, welche für unterschiedliche Schwenkrichtungen unterschiedliche Wirkung auf den Prädiktionswinkel haben, zu berücksichtigen.

Zweckmäßigerweise wird ab dem Beginn einer Verstellung der Nockenwelle die Schließzeit des Proportionalventils von Null bis höchstens zum maximalen bzw. minimalen Wert mittels Integration verändert und ab dem Umstellen der Stellgröße auf das Haltetastverhältnis die Schließzeit des Proportionalventils vom letzten Wert mittels Integration auf Null berechnet.

Zur Sicherstellung der Konvergenz des Regelverfahrens an den Winkelsollwert, wird eine jeweils bestimmte Schließzeit des Proportionalventils mit einem Vorzeichen derart versehen, dass der sich aus dem Produkt aus Schließzeit des Proportionalventils und Verstellgeschwindigkeit ergebende Prädiktionswinkel eine solches Vorzeichen hat, dass sich bei Addition mit dem Winkelistwert eine Betragsänderung des Winkelistwertes in Richtung des Winkelsollwertes ergibt. Mit anderen Worten wird der Betrag des Winkelsollwertes durch den Prädiktionswinkel erhöht, wenn der Winkelsollwert im Betrag größer ist als der Winkelistwert bzw. es wird der Betrag des Winkelsollwertes durch den Prädiktionswinkel erniedrigt, wenn der Winkelsollwert im Betrag kleiner ist als der Winkelistwert.

Beispielsweise werden das Haltetastverhältnis, das Tastverhältnis zum Verstellen in eine Richtung und das Tastverhältnis zum Verstellen in die entgegengesetzte Richtung vorbestimmt.

In einer bevorzugten Ausführungsform wird oberhalb und unterhalb des Sollwertes ein Fangbereich mit vorbestimmter Breite vorgesehen, wobei bereits dann auf das Haltetastverhältnis umgeschaltet wird, wenn der um den Prädiktionswinkel ergänzte Winkelistwert in den Fangbereich hinein fällt. Hierbei wird für eine präzise Verstellung auf einen neuen Winkel ohne Über- oder Nachschwingen während der Verstellung der Nockenwelle auf einen neuen Winkel der Fangbereich kleiner gewählt als während des Haltens des Winkelsollwertes mit dem Haltetastverhältnis. Der größere Fangbereich beim Halten verhindert zudem, daß die Regelung in unerwünschter Weise in den Betrieb der Winkelverstellung umschaltet, was zu einem unruhigen Reglerverhalten führen würde.

Eine präzise und ruhige Reglercharakteristik beim Halten eines Winkelsollwertes erzielt man dadurch, dass während des Haltens eines Winkelsollwertes eine PI-Regelung durchgeführt wird, wobei ein I-Anteil aus dem Haltetastverhältnis abgeleitet und ein P-Anteil aus einer Sollwertabweichung multipliziert mit einem vorbestimmten Faktor berechnet wird.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnungen. Diese zeigen in
- Fig. 1: eine schematische Übersicht einer Nockenwellenanordnung, welche das erfindungsgemäße Verfahren ausführt,
- Fig. 2: eine graphische Darstellung des Verhaltens des tatsächlichen Winkelistwertes, des um einen Prädiktionswinkel korrigierten Winkelistwertes und der Verschließzeit des Proportionalventils über die Zeit;
- Fig. 3: ein schematisches Blockschaltbild einer das erfindungsgemäße Verfahren ausführenden Reglervorrichtung,
- Fig. 4: ein schematisches Blockschaltbild der Modellbildung des Ventils gemäß Fig. 3,
- Fig. 5: einen schematischen, blockschaltbildartigen Ablaufplan einer bevorzugten Ausführungsform des erfindungsgemäßen Verfahrens,
- Fig. 6: einen schematischen, blockschaltbildartigen Ablaufplan der Berechnung der Nockenwellengeschwindigkeit gemäß der Ausführungsform von Fig. 5,
- Fig. 7: einen schematischen, blockschaltbildartigen Ablaufplan des Beobachters mit Modellbildung des Ventils, Prädikation und Berechnung des Winkelistwertes mittels Integration,
- Fig. 8: einen schematischen, blockschaltbildartigen Ablaufplan der Modellbildung des 4/2-Proportionalventiles gemäß Fig. 7,
- Fig. 9: einen schematischen, blockschaltbildartigen Ablaufplan der Adaption der Ventilschließzeit gemäß Fig. 7,
- Fig. 10: einen schematischen, blockschaltbildartigen Ablaufplan der Ausgabe des Tastverhältnisses mittels eines 3-Punkt-Reglers gemäß der Ausführungsform von Fig. 5,
- Fig. 11: einen schematischen, blockschaltbildartigen Ablaufplan der Berechnung des Betriebspunktes gemäß der Ausführungsform von Fig. 5,
- Fig. 12: einen schematischen, blockschaltbildartigen Ablaufplan der Freigabe der Berechnung des Betriebspunktes gemäß Fig. 11.

Das erfindungsgemäße Verfahren wird nachfolgend unter Bezugnahme auf die beigefügten Zeichnungen beispielhaft für die Einlaßnockenwelle beschrieben, was durch den Index "e" in den jeweiligen Bezeichnungen für Signale, Parameter bzw. Bits ersichtlich ist. Dies ist jedoch lediglich beispielhaft. Die dargestellten Erläuterungen gelten sinngemäß auch für die Auslaßnockenwelle.

Die in Fig. 1 beispielhaft dargestellte Nockenwellenanordnung für eine verstellbare Nockenwelle 10 umfaßt einen Schwenkversteller 12, ein diesen Schwenkversteller ansteuemdes 4/2-Proportionalwegeventil 14, ein Motorsteuergerät 16, ein der Nockenwelle 10 zugeordnetes Schnellstartgeberrad 18, einen dieses Schnellstartgeberrad 18 abtastenden Nockenwellensensor 20 und eine die Nockenwelle 10 mit einer nicht dargestellten Kurbelwelle verbindende Kette 22. Der Nockenwellensensor 20 tastet das Schnellstartgeberrad 18 ab, wobei letzteres Erhebungen 24 aufweist, die sich bei Drehung der Nockenwelle 10 aufeinander folgend an dem Nockenwellensensor 20 vorbei bewegen und dort entsprechende Flankensignale erzeugen, die von dem Nockenwellensensor 20 an das Motorsteuergerät 16 übertragen werden. Das Motorsteuergerät 16 steuert wiederum das Proportionalventil 14 derart an, daß den Schwenkversteller mit entsprechendem Öldruck aus einem Ölkreislauf 26 versorgt wird. Dieser Öldruck wird von einer Motorölpumpe 28 erzeugt.

Fig. 2 veranschaulicht grafisch die Arbeitsweise des im Motorsteuergerät 16 (Fig. 1) angeordneten erfindungsgemäßen Reglers. In Fig. 2 ist ein Zeitabschnitt dargestellt, welcher eine Verstellung der Nockenwelle von einem Winkel 0 °KW (KW = Kurbelwelle) bis zu einem Winkel 20 °KW darstellt. Zu einem Zeitpunkt t = 0 s wird ein Bit B_nwvpos auf 1 gesetzt, was das Verstellen der Nockenwelle auf einen neuen Relativwinkel bezüglich der Kurbelwelle signalisiert. Als Winkelsollwert ist 20°KW eingestellt. Die Linie 30 veranschaulicht den sich über die Zeit verändernden Winkelistwert der Kurbelwelle, welcher nachfolgend mit wnwise bezeichnet ist.

Je nach Stellung des Proportionalwegeventils 14 (Fig. 1) benötigt dieses eine vorbestimmte Zeit znwve, bis dieses wieder geschlossen ist. Diese Ventilschließzeit znwve ist mit Linie 32 dargestellt. Mit andern Worten benötigt das Ventil nach Rücksetzen des Bits B_nwvpos auf Null die Zeitspanne znwve bis es vollständig geschlossen ist. In der dargestellten Ausführungsform sind dies 40 ms. Während dieser 40 ms wird der Schwenkversteller 12 vom Öldruck weiter bewegt, wodurch sich auch der relative Winkel der Nockenwelle 10 zur Kurbelwelle verändert. Diese Winkelveränderung hängt im wesentlichen von der Steigung der Kurve 30, d.h. von der Geschwindigkeit ab, mit der sich der Winkelistwert verändert (Verstellgeschwindigkeit). Das Produkt aus dieser Verstellgeschwindigkeit vnwde und der Ventilschließzeit znwve ergibt einen Prädiktionswinkel wnwpe. Die Summe aus aktuellem Winkelistwert wnwise und Prädiktionswinkel wnwpe ergibt somit einen endgültigen Winkel der Nockenwelle 10 gegenüber der Kurbelwelle, welcher nach Beendigung der Verstellung mittels Rücksetzen des Bits B_nwvpos auf "0" von der Nockenwelle 10 letztendlich erreicht wird.

Erfindungsgemäß ist es nunmehr im Regler vorgesehen, daß ein Soll-/Istwert-Vergleich nicht mit dem tatsächlichen Istwert wnwise erfolgt, sondern mit der Summe aus wnwise und dem Prädiktionswinkel wnwpe. Dementsprechend beendet der Regler die Verstellung bei t = 200 ms derart rechtzeitig, daß durch das Weiterlaufen der Nockenwelle 10 im Bereich t = 200 ms bis t = 240 ms bedingt durch die Schließzeit znwve des Proportionalwegeventils 14 möglichst genau der gewünschte Sollwinkel von 20° KW erreicht wird.

Mit anderen Worten wird zur Regelung der Nockenwellen-Istposition ein Prädiktionsregler verwendet. Übersteigt die Regeldifferenz einen Schwellwert und liegt somit ein erhöhter Stellbedarf vor, wird das Proportionalwegeventil 14 mit maximalem Tastverhältnis angesteuert, was durch Setzen des Bits B_nwvpos auf "1" erzielt wird und für die Zeitdauer von t=0s bis t = 200 ms andauert. Entsprechende Kanäle im Proportionalwegeventil 14 geben den größtmöglichen Öffnungsquerschnitt frei und führen zu einer maximalen Verstellgeschwindigkeit vnwde. Um ein optimales Einschwingverhalten zu erreichen, wird der Prädiktionswinkel wnwpe verwendet. Diese Größe berücksichtigt den Winkel, den die Nockenwelle benötigt, um aufgrund der endlichen Ventilschließzeit znwve von der momentanen Verstellgeschwindigkeit vnwde zum Stillstand zu kommen. Die Ansteuerung des 4/2-Proportionalwegeventils 14 wird bereits beendet, wenn der Winkelistwert den Winkelsollwert bis auf den Prädiktionswinkel wnwpe erreicht hat. Der Prädiktionswinkel errechnet sich als Produkt aus der aktuellen Verstellgeschwindigkeit vnwde und der Ventilschließzeit znwve.

Die Verstellgeschwindigkeit vnwde wird aus der Lageänderung der Nockenwelle zwischen zwei negativen Signalen einer Flanke des Schnellstartgeberradsignals berechnet. Die Ermittlung der Verstellgeschwindigkeit vnwde berücksichtigt hierbei den Einfluß des Öldruckes, so daß eine genaue Ermittlung der Prädiktionswinkels möglich ist.

In dem erfindungsgemäßen Regelverfahren erfolgt der Soll-/Istwertvergleich ständig im Rhythmus eines Rechenrasters von beispielsweise 4 ms. Hierbei ist jedoch zu beachten, daß nicht innerhalb eines jeden Rechenzyklus ein Flankensignal des Schnellstartgeberrades 18 auftritt und somit nicht zu jedem Rechentakt der tatsächliche Winkelistwert bestimmt werden kann. Um nun trotzdem beim nächsten Rechentakt einen Soll-/Istwertvergleich vornehmen zu können, wird erfindungsgemäß der Winkelistwert wnwise aus der bestimmten Verstellgeschwindigkeit vnwde berechnet bzw. fortgeschrieben, bis wieder ein Flankensignal des Schnellstartgeberrades 18 auftritt, bei dem eine genaue Positionsfeststellung der Kurbelwelle, der Nockenwelle 10 und somit eines relativen Winkels zwischen diesen (Winkelistwert) meßbar ist. Die momentane Ventilschließzeit znwve wird ebenfalls ständig in Abhängigkeit von der Betriebssituation der Brennkraftmaschine aktualisiert.

Nachfolgend wird unter Bezugnahme auf die Fig. 3 bis 12 eine konkrete bevorzugte Ausführungsform eines erfindungsgemäßen Regelverfahrens beschrieben.

Fig. 3 veranschaulicht in einem Blockschaltbild eine vereinfachte Struktur eines Drei-Punkt-Nockenwellen-Reglers. In einem Block 34 wird in nachfolgend noch näher erläuterter Weise die aktuelle Verstellgeschwindigkeit vnwde der Nockenwelle berechnet. Diese Verstellgeschwindigkeit vnwde wird einem Integrator 36 zugeführt, welcher aus der Verstellgeschwindigkeit vnwde über die Zeit einen geschätzten Winkelistwert wnwise' berechnet, sofern kein Flankensignal des Schnellstartgeberrades 18 und somit kein gemessener Winkelistwert vorliegt. Gleichzeitig wird bei jedem Rechentakt aus einer Modellbildung des Proportionalwegeventils in Block 38 eine für die momentane Betriebssituation gültige Ventilschließzeit znwve bestimmt und ausgegeben. Des weiteren steuert Block 38 einen Schalter 40 mittels eines Bits B nwvhe derart, daß wahlweise der Ausgang aus Block 34 oder ein Wert "0" an den Integrator 36 gegeben wird. Dieses Bit B_nwvhe ist dann auf "1" gesetzt, wenn keine Verstellung des Nockenwellenwinkels auf einen neuen Wert, sondern ein Halten des momentanen Istwertes erfolgen soll. In diesem Fall erfolgt keine Fortschreibung des Winkelistwertes wnwise, da dieser sich möglichst nicht verändern soll. Aus der momentanen Ventilschließzeit znwve zusammen mit der Verstellgeschwindigkeit vnwde wird in einem Block 42 der Prädiktionswinkel wnwpe berechnet. In Block 44 werden der Prädiktionswinkel wnwpe und der abgeschätzte Winkelistwert wnwise' zum Gesamtwinkel wnwgsde für den Soll-/Istwertvergleich im Regler berechnet. Dieser Soll-/Istwertvergleich zwischen wnwgsde und dem Winkelsollwert für die Nockenwelle wnwse erfolgt in Block 46. Dieser Block 46 schaltet mittels der Bits B_nwvpos, B_nwvhe und B_nwvneg die Betriebsart des Reglers, d.h. Halten oder Verstellen des Relativwinkels zwischen Nockenwelle und Kurbelwelle. Sofern der Soll-/Istwertvergleich ergibt, daß eine große Sollwertdifferenz vorliegt, dann wird je nach Vorzeichen dieser Differenz ein Verstellen in positiver oder negativer Richtung des Relativwinkels zwischen Nockenwelle und Kurbelwelle durch Setzen entweder des Bits B_nwvpos oder des Bits B_nwvneg auf "1" aktiviert. Sofern der Soll-/lstwertvergleich jedoch ergibt, daß sich der Gesamtistwert wnwgsde innerhalb eines Fangbereiches um den Sollwert wnwse befindet, wird die Betriebsart "Winkelhalten" aktiviert, indem das Bit B_nwvhe auf "1" gesetzt wird.

Fig. 4 veranschaulicht eine vereinfachte Struktur des Blockes 38 von Fig. 3, welcher eine Modellbildung des Proportionalwegeventils 10 von Fig. 1 umfaßt. In Abhängigkeit von einem Parameter tmot, welcher eine Motortemperatur darstellt, wird für die unterschiedlichen Verstellrichtungen aus einem jeweiligen Kennfeld 48, 50 eine jeweilige maximale Ventilschließgeschwindigkeit für ein Verstellen in positiver bzw. negativer Richtung bestimmt und an einen Integrator 52 übergeben. Dieser Integrator 52 erhält ein zu integrierendes Eingangssignal von einer Logik 54. Dieser Logik ist durch Überprüfung der Bits B_nwvpos und B_nwvneg bekannt, in welcher Regelsituation sich der Regler momentan befindet. Ferner ist der Logik 54 über Rückkopplung 56 der momentane Zustand des Integrators 52 ebenso bekannt. Durch ein entsprechendes Eingangssignal aus der Logik 54 erhöht der Integrator 52 an seinem Ausgang ab dem Beginn einer positiven Verstellung des Nockenwellenwinkels auf einen neuen Wert die Ventilschließzeit steigend, wie dies aus Kurve 32 in Fig. 2 ersichtlich ist. Die Werte aus den Kennfeldern 48 bzw. 50 stellen dabei die maximalen Ventilschließzeiten znwve für die positive bzw. negative Verstellrichtung dar. Diese liegt bei dem Beispiel gemäß Fig. 2 bei 40 ms, so daß der Ausgang des Integrators 52 ab diesem Zeitpunkt konstant bleibt. Nach einer entsprechenden Vorzeichenkorrektur in Block 58 wird dann schließlich von der Modellbildung in Block 38 die aktuelle Ventilschließzeit znwve sowie das Bit zum Signalisieren eines Haltezustandes B_nwvhe ausgegeben.

Nachfolgend wird unter Bezugnahme auf die Fig. 4 bis 12 eine konkrete Ausgestaltung des Funktionsablaufes der erfindungsgemäßen Regelung gemäß der Figuren 3 und 4 beschrieben.

Fig. 5 veranschaulicht hierzu in einer Übersicht den erfindungsgemäßen Nockenwellenregler. Dieser umfaßt folgendes: einen Beobachter 60, welcher die Funktionen der Blöcke 36, 38, 42 und 44 gemäß Fig. 3 in sich vereint, eine Geschwindigkeitsberechnung 62, eine Adaption des Arbeitspunktes 64, eine Fehlerbehandlung 66 und eine Ausgabe des Tastverhältnisses 68. Der in Fig. 5 dargestellte Nockenwellenregler erhält als Eingangswerte einen Winkelsollwert wnwse sowie einen Winkelistwert wnwise. Als Ausgangswert gibt dieser Nockenwellenregler im wesentlichen einen Stellwert in Form eines Tastverhältnisses tanwre ab. Dieses Tastverhältnis tanwre wird dem Proportionalwegeventil zugeführt und stellt eine entsprechende Ventilstellung derart ein, daß entweder der Nockenwellenwinkel in negative Richtung verändert wird (Tastverhältnis tanwre = tanwne) oder der Nockenwellenwinkel in positiver Richtung verändert wird (Tastverhältnis tanwre = tanwpse) oder der momentane Winkelistwert gehalten wird (Tastverhältnis tanwre = tanwrhfe + tanwpe, wie nachfolgend unter Bezugnahme auf Fig. 10 noch näher erläutert wird).

Fig. 6 veranschaulicht die Berechnung der Verstellgeschwindigkeit vnwde in Block 62. Diese Berechnung erfolgt immer dann, wenn das Bit B_nwie gleich "1" ist und damit signalisiert, daß ein Flankensignal des Schnellstartgeberrades empfangen wurde. In diesem Fall erfolgt der Ablauf von Operationen in einem Zweig 70, wobei diese Operationen mit /1/ bis /11/ gekennzeichnet sind, wobei die Ziffern die Reihenfolge der Funktionsausführung beginnend mit /1/ kennzeichnen. In Block 72 erfolgt dann die Auswertung mehrerer Flankensignale des Schnellstartgeberrades über eine volle Umdrehung desselben. Entsprechende Drehwinkel und Zeitabschnitte zwischen den Flankensignalen werden in Schieberegistem 74 bzw. 76 aufgenommen und in Blöcken 78 bzw. 80 aufsummiert. In Block 82 werden die aufsummierten Winkel durch die aufsummierten Zeiten geteilt, woraus sich die Verstellgeschwindigkeit vnwde gemittelt über eine volle Umdrehung des Schnellstartgeberrades ergibt. Gegebenenfalls erfolgt in einem Filter 84 eine Filterung der berechneten Verstellgeschwindigkeit vnwde, wodurch die Geschwindigkeitserfassung geglättet wird. Die Drehung des Schnellstartgeberrades erfolgt jedoch nicht in der selben Frequenz, die dem Rechenraster zugrunde liegt. Demzufolge tritt ein Flankensignal nicht notwendigerweise exakt zum Zeitpunkt eines Rechentaktes auf, sondern in der Regel zwischen zwei Rechentakten. Nun wird jedoch zum Zeitpunkt des Eintritts des Flankensignals eine momentane Stellung der Kurbelwelle ausgewertet. Durch Vergleich mit der zugehörigen Flanke des Schnellstartgeberrades läßt sich somit zwar ein Relativwinkel zwischen Nockenwelle und Kurbelwelle bestimmen, jedoch liegt dieser Zeitpunkt im Moment des Rechentaktes in der Vergangenheit, da zwischen dem Auftreten des Flankensignals und dem nächsten Rechentakt ein gewisser Bruchteil einer Rechentaktzeit vergangen ist. Die Berechnungen des in den Figuren dargestellten erfindungsgemäßen Reglers erfolgen gemäß einem in Block 86 bestimmten Zeitpunkts. Um nun aus der Lagebestimmung der Kurbelwelle zum Zeitpunkt de Flankensignals einen exakten Winkelistwert zum Zeitpunkt des (zeitlich später liegenden) Rechentaktes zu bestimmen, wird im Block 88 die Zeitspanne zwischen dem Auftreten des Flankensignals und dem nächsten Rechentakt bestimmt. Diese Zeitspanne wird bei 90 als letzte Funktion /11/ an den Beobachter 60 übergeben. Sofern jedoch seit dem letzten Rechentakt kein Flankensignal des Schnellstartgeberrades auftrat, ist das Bit B_nwie auf "0" gesetzt und es erfolgt die Ausführung des Programmzweiges 92. In diesem Zweig 92 wird lediglich eine mit /1/ bezeichnete Funktion ausgeführt, in der einem Register 94 eine Rechentaktzeit hinzu addiert wird und eine gesamt verstrichene Zeit dtnwe seit dem letzten Flankensignal an den Beobachter 60 weitergeleitet wird.

Fig. 7 veranschaulicht den Funktionsablauf im Beobachter 60. Sofern durch das Bit B_nwvhe signalisiert wird, daß sich der Regler im Betriebsmodus "Verstellen auf einen neuen Winkelwert" befindet, wird die in Block 62 berechnete Verstellgeschwindigkeit vnwde einem Integrator 94 zugeführt. Dieser berechnet aus der Verstellgeschwindigkeit und der seit dem letzten Flankensignal des Schnellstartgeberrades vergangenen Zeit einen geschätzten Winkelistwert wnwgse. Sofern jedoch ein Flankensignal des Schnellstartgeberrades ein exaktes Bestimmen des Winkelistwertes zwischen Nockenwelle und Kurbelwelle zuläßt, erfolgt ein Abgleich des Integrators 94 über Zweig 96, wobei der zum Zeitpunkt des Flankensignals bestimmte Wert des Winkels mit der entsprechenden Korrektur aufgrund der Zeitspanne zwischen Flankensignal und Rechentakt als neuer Winkelistwert wnwgse gesetzt wird. Die Korrektur erfolgt bei der Multiplikation der Verstellgeschwindigkeit vnwde mit der Zeitspanne dtnwe seit dem letzten Flankensignal im Block 98 und führt zum Korrekturwinkel wnwkrve, der in Block 100 dem zum Zeitpunkt des Flankensignals gemessenen Winkelistwert wnwise hinzu addiert wird. Der den Integrator verlassende Istwert wnwgse wird schließlich in Block 102 um den Prädiktionswinkel wnwpe ergänzt zu wnwgsde. In Block 104 erfolgt schließlich der Soll-/Istwertvergleich in dem der ergänzte Winkelistwert wnwgsde und der Winkelsollwert wnwse voneinander abgezogen werden. Das Ergebnis ist die Regeldifferenz dwnwe.

Die Bestimmung des Prädiktionswinkels wnwpe in Block 106 ist in Fig. 8 veranschaulicht. In Fig. 8 finden sich die Logik 54, der Integrator 52, die Rückkopplung 56, die Kennfelder 48, 50 sowie die Vorzeichenkorrektur 58 wieder. Zusätzlich wird bei 108 und 110 ein Korrekturwert für die maximale Ventilschließzeit znwvpe in positiver Richtung bzw. znwvne in negativer Richtung eingeführt. Die Bestimmung dieser Korrekturwerte znwadne und znwadpe ist in Fig. 9 veranschaulicht. In Block 112 wird geprüft, ob eine Adaption notwendig ist oder nicht. In Block 114 wird festgelegt wie adaptiert wird und in Blocke 116 erfolgt eine Lernwert-Begrenzung. In Block 118 wird die Adaption gelöscht. Der Adaptionswert berücksichtigt beispielsweise Ölviskosität, Streuungen und Leckagen.

Fig. 10 veranschaulicht schließlich den Aufbau des Blockes 68, welcher ein jeweiliges Tastverhältnis tanwre zum Ansteuern des Proportionalwegeventils ausgibt. In Block 120 erfolgt in Abhängigkeit der Werte der Bits B_nwvne (= B_nwvneg) und B_nwvpe (= B_nwvpos) die Auswahl aus drei Quellen für das auszugebende Tastverhältnis tanwre. Mit anderen Worten handelt es sich bei dem Regler mit dem Funktionsblock 120 um einen Drei-Punkt-Regler.

Sofern das Bit B_nwvne oder B_nwvpe gesetzt ist, wird jeweils ein Tastverhältnis aus dem Register 122 oder 124 ausgegeben. Hierbei handelt es sich um Tastverhältnisse zur Verstellung des Relativwinkels zwischen Nockenwelle und Kurbelwelle in positive oder negative Richtung. Sofern momentan kein neuer Relativwinkel für die Nockenwelle angefahren wird, befindet sich der Regler im "Haltemodus", d.h. es wird ein Haltetastverhältnis ausgegeben. Dieses wird in Form eines PI-Reglers erzeugt und umfaßt als P-Anteil das Tastverhältnis tanwpe und als I-Anteil das Haltetastverhältnis tanwrhfe, die im Block 126 aufsummiert werden. Der P-Anteil tanwpe ist dabei das Ergebnis einer Multiplikation aus der Regeldifferenz dwnwe mit einem festen Faktor aus einem Register 128 im Funktionsblock 130.

Das Setzen oder Zurücksetzen der Bits B_nwvne bzw. B nwvpe, die ein Verstellen auf einen neuen Relativwinkel zwischen Nockenwelle und Kurbelwelle signalisieren, erfolgt zusätzlich in Abhängigkeit von Schwellwerten WSNW und WSRNWE in Registern 132, 134, die jeweils einen Fangbereich um den Sollwert herum bilden. Hierbei ist ein größerer Fangbereich WSNW aus Register 132. aktiv, wenn sich die Regelung im Haltemodus befindet, d.h. wenn gemäß dem gesetzten Bit B_nwhe der momentane Winkel gehalten werden soll. Sofern sich jedoch der Regler in einem Betriebszustand befindet, in dem auf einen neuen relativen Winkel zwischen Nockenwelle und Kurbelwelle verstellt wird, ist der kleinere Fangbereich WSRNW aus Register 134 aktiv.

Fig. 11 veranschaulicht den Aufbau und die Funktionsweise des Blockes 64 von Fig. 5 zur Berechnung des Betriebspunktes, d.h. zur Bestimmung des Haltetastverhältnisses tanwrhfe. Hierbei wird in einem Block 136 geprüft, ob die Berechnung des Betriebspunktes aktiviert werden soll oder nicht. Die Aktivierung erfolgt lediglich dann, wenn die Winkelposition der Nockenwelle bezüglich der Kurbelwelle konstant gehalten werden soll. Der Block 64 paßt dann das Haltetastverhältnis tanwrhfe in optimaler Weise derart an, daß sich ein entsprechender Betriebspunkt für die Regelung ergibt. Aufbau und Funktion des Blockes 136 sind in Fig. 12 illustriert. Hierbei wird in Block 138 ein Soll/lstwertvergleich zwischen dem Winkelistwert wnwgse und dem Winkelsollwert wnwse ohne Hinzufügung des Prädiktionswinkels durchgeführt. Hierdurch ist sichergestellt, daß die Berechnung des Betriebspunktes nicht bereits in dem Zeitintervall aktiviert wird, in dem zwar die Verstellung beendet ist, jedoch das Proportionalwegeventil noch nicht ganz geschlossen ist (Ventilschließzeit znwve). In Fig. 2 ist dies der Zeitbereich von t = 200 ms bis t = 240 ms. Erst in dem Zeitbereich nach t = 240 ms soll die Berechnung des Betriebspunktes einsetzen. Durch eine Rückkopplung 140 wird schließlich sichergestellt, daß die Berechnung des Betriebspunktes auch dann noch aktiv bleibt, wenn sich in Abwesenheit des Wunsches der Verstellung auf einen neuen relativen Winkelwert zwischen Nockenwelle und Kurbelwelle der Winkelistwert etwas weiter von dem Winkelsollwert entfernt.
Erst wenn tatsächlich der Winkelsollwert auf einen neuen Wert eingestellt wurde, der nunmehr angefahren werden muß, hört die Berechnung des Betriebspunktes auf.

An Stelle des beispielhaft gezeigten Schwenkverstellers 12 kann ein beliebiger Versteller eingesetzt werden, z.B. aus dem Stand der Technik bekannte, mit einer Schrägverzahnung versehene hydraulisch betätigte Axialkolbenversteller.

### BEZUGSZEICHENLISTE

- B_nwcoe: Bit zur Freigabe der Berechnung des Betriebspunktes
- B_nwie: Bit für Auftreten einer Flanke des Schnellstartgeberrades (Interrupt)
- B_nwvpos: Bit für Verstellung der Nockenwelle in positiver Richtung (maximales Tastverhältnis für Verstellung in positiver Richtung aktiv)
- B_nwvneg: Bit für Verstellung der Nockenwelle in negativer Richtung (maximales Tastverhältnis für Verstellung in negativer Richtung aktiv)
- B_nwvhe: Bit für Halten des Winkelistwertes im Bereich des Bitsollwertes mit PI-Regelung (Haltetastverhältnis aktiv)
- B_nwtve: Bit für Reglerberechnung aktiv
- dnnwe: Winkel zwischen zwei auszuwertenden Flanken des Schnellstartgeberrades
- dnnwXe: X-ter Winkelwert, X=1,2,3
- dtnwe: Zeitabschnitt zwischen zwei auszuwertenden Flanken des Schnellstartgeberrades
- dtnwXe: X-te Zeitabschnitt, X=1,2,3
- dwnwe: Differenz: Winkelsollwert der Nockenwelle minus prädiktiver Winkelistwert der Nockenwelle (Soll/lst-Abweichung)
- tanwne: Tastverhältnis zur Verminderung des Nockenwellenwinkels
- tanwpe: Proportional-Anteil des Haltetastverhältnisses
- tanwpse: Tastverhältnis zur Erhöhung des Nockenwellenwinkels
- tanwre: Tastverhältnis für Nockenwellenregelung
- tanwrhfe: adaptiertes Haltetastverhältnis (Integralanteil)
- tmot: Motortemperatur
- tnwie: Zeit eines Systemtimers bei Eintreffen einer Flanke des Schnellstartgeberrades
- tnwtv: Rechenzeitraster
- ttvie: Systemzähler
- ttvier: Übernahmewert von ttvie bei Auftreten einer Flanke des Schnellstartgeberrades (B_nwtve = TRUE)
- vnwde: Verstellgeschwindigkeit der Nockenwelle
- vnwdze: Zwischenwert der Verstellgeschwindigkeit der Nockenwelle
- wnwgsde: Winkelistwert + Prädikationswinkel (voraussichtlicher Winkel der Nockenwelle, welcher erreicht würde, wenn das Bit B_nwvhe auf TRUE gehen würde)
- wnwgse: geschätzter Einlaßnockenwellenwinkel
- wnwkrve: Korrekturwert für Nockenwellenwinkel wegen Zeitspanne zwischen Auftreten der Flanke des Schnellstartgeberrades und dem Berechnungszeitpunkt des Rechenrastertakts
- wnwpe: Prädikationswinkel
- wnwise: Winkelistwert der Nockenwelle
- wnwise': geschätzter Winkelistwert der Nockenwelle in Rechenrastern ohne Auftreten einer Flanke des Schnellstartgeberrades
- wnwse: Winkelsollwert der Nockenwelle
- wsnw: Wert für Fangbereich (wenn B_nwhe = TRUE, d.h. wenn der Winkel gehalten wird)
- wsnrw: reduzierter Wert für Fangbereich (wenn sich wnwise an wnwse annähert)
- znwadpe: Adaptionswert für Ventilschließzeit bei positiver Verstellung
- znwadne: Adaptionswert für Ventilschließzeit bei negativer Verstellung
- znwve: Ventilschließzeit
- znwvpe: Grenzwert der Ventilschließzeit bei positiver Verstellung
- znwvne: Grenzwert der Ventilschließzeit bei negativer Verstellung
- 10: Nockenwelle
- 12: Schwenkversteller
- 14: 4/2-Proportionalwegeventil
- 16: Motorsteuergerät
- 18: Schnellstartgeberrad
- 20: Nockenwellensensor
- 22: Kette
- 24: Erhebungen des Schnellstartgeberrades
- 26: Ölkreislauf
- 28: Motorölpumpe
- 30: Winkelistwert
- 32: Ventilschließzeit
- 34: Berechung der Verstellgeschwindigkeit vnwde
- 36: Integrator
- 38: Modellbildung des Proportionalwegeventiles
- 40: Schalter
- 42: Berechnung wnwpe = znwve * vnwde
- 44: Berechnung wnwpe + wnwise'
- 46: Soll/Istwertvergleich
- 48: Kennfeld
- 50: Kennfeld
- 52: Integrator
- 54: Logik
- 56: Rückkopplung
- 58: Vorzeichenkorrektur
- 60: Beobachter
- 62: Geschwindigkeitsberechnung
- 64: Adaption des Arbeitspunktes
- 66: Fehlerbehandlung
- 68: Ausgabe des Tatsverhältnisses
- 70: Funktionszweig, IF-Bedingung wahr
- 72: Block Verstellgeschw.-Berechnung
- 74: Schieberegister Winkel
- 76: Schieberegister Zeit
- 78: Block: Aufsummieren Winkel
- 80: Block: Aufsummieren Zeit
- 82: Division
- 84: Filter
- 86: Berechnung Rechenraster
- 88: Bestimmung Zeitspanne zwischen Flankensignal und Rechentakt
- 90: Übergabe Zeitspanne
- 92: Funktionszweig, IF-Bedingung falsch
- 94: Integrator
- 96: Zweig
- 98: Multiplikation für Korrektur
- 100: Addition
- 102: Addition
- 104: Subtraktion
- 106: Bestimmung des Prädiktionswinkels
- 108: Addition Korrekturwert
- 110: Addition Korrekturwert
- 112: Block: Prüfung ob Adaption notwendig ist
- 114: Block: wie wird adaptiert
- 116: Block: Lernwertbegrenzung
- 118: Block: löschen der Adaption
- 120: Auswahl Tastverhältnis
- 122: Register
- 124: Register
- 126: Addition
- 128: Register
- 130: Multiplikation
- 132: Register
- 134: Register
- 136: Block: Freigabe der Berechnung des Betriebspunktes
- 138: Block Soll-/Istwertvergleich ohne Prädiktionswinkel
- 140: Rückkopplung

## Patentansprüche

1. Verfahren zur Nockenwellenverstellung in einer Brennkraftmaschine, wobei die Nockenwelle bzgl. einer Kurbelwelle mittels eines von einem Regler und einem Proportionalventil betätigten Verstellers, vorzugsweise eines Schwenkverstellers um einen vorbestimmten Winkel verschwenkt wird, wobei der Regler einen Winkelsollwert mit einem Winkelistwert vergleicht, in Abhängigkeit von diesem Vergleich eine Stellgröße in Form eines Tastverhältnisses für das Proportionalventil bestimmt und bei Übereinstimmung von Winkelsoll- und Winkelistwert diese Stellgröße auf ein Haltetastverhältnis derart einstellt, dass der Winkelsollwert gehalten wird, wobei während einer Verstellung der Nockenwelle vor einem jeweiligen Soll-/Istwertvergleich dem Winkelistwert ein Prädiktionswinkel derart hinzuaddiert wird, dass die Summe aus Winkelistwert und Prädiktionswinkel einem Winkel der Nockenwelle entspricht, den diese nach Umstellen der Stellgröße auf den Haltewert bis zum vollständigen Schließen des Proportionalventils während einer Schließzeit des Proportionalventils erreicht, wobei der Prädiktionswinkel derart hinzuaddiert wird, dass durch die Prädiktion eine integrale Strecke mit Totzeit modelliert wird, wobei ferner vor jedem Soll-/lstwertvergleich eine momentane Verstellgeschwindigkeit der Nockenwelle berechnet wird, **dadurch gekennzeichnet, dass** vor jedem Soll-/Istwertvergleich der Prädiktionswinkel als Produkt aus Verstellgeschwindigkeit und Schließzeit des Proportionalventils bestimmt wird.

2. Verfahren nach Anspruch 1, **dadurch gekennzeichnet, dass** die Verstellgeschwindigkeit aus einer Lageänderung zwischen zwei zugehörigen Flanken eines der Nockenwelle zugeordneten Schnellstartgeberrades berechnet wird.

3. Verfahren nach Anspruch 2, **dadurch gekennzeichnet, dass** über alle Flankenwechsel einer vollständigen Umdrehung des Schnellstartgeberrades gemittelt wird.

4. Verfahren nach wenigstens einem der vorhergehenden Ansprüche, **dadurch gekennzeichnet, dass** auf der Grundlage eines Rechenrasters bei jedem Rechentakt ein Soll-/Istwertvergleich durchgeführt wird.

5. Verfahren nach Anspruch 4 und wenigstens einem der Ansprüche 1 bis 3, **dadurch gekennzeichnet, dass** bei Auftreten eines Flankensignals vom Schnellstartgeberrad eine Position der Nockenwelle bestimmt wird und eine sich daraus ergebende Winkeldifferenz zwischen Nockenwelle und Kurbelwelle als Winkelistwert gesetzt wird, wobei dieser Winkelistwert zusätzlich mit einer VVinkelkorrektur versehen wird, die aus der Zeitspanne zwischen dem Auftreten des Flankensignals und dem Rechentakt sowie aus der Verstellgeschwindigkeit berechnet wird.

6. Verfahren nach Anspruch 4 oder 5 und wenigstens einem der Ansprüche 1 bis 3, **dadurch gekennzeichnet, dass** bei Ausbleiben eines Flankensignals vom Schnellstartgeberrad zwischen zwei Rechentakten der neue Winkelistwert aus dem beim letzten Rechentakt erhaltenen Winkelistwert zusammen mit einer Winkelkorrektur bestimmt wird, wobei die Winkelkorrektur aus der Versteflgeschwindigkeit und der Dauer eines Rechentaktes berechnet wird.

7. Verfahren nach einem der vorhergehenden Ansprüche, **dadurch gekennzeichnet, dass** vor jedem Soll-/lstwertvergleich in Abhängigkeit von einer Motortemperatur aus einem Kennfeld eine maximale Schließzeit des Proportionalventils bestimmt wird.

8. Verfahren nach Anspruch 7, **dadurch gekennzeichnet, dass** für unterschiedliche Schwenkrichtungen der Nockenwelle die Schließzeit des Proportionalventils aus unterschiedlichen Kennfeldern bestimmt wird.

9. Verfahren nach Anspruch 7 oder 8, **dadurch gekennzeichnet, dass** ab dem Beginn einer Verstellung der Nockenwelle die Schließzeit des Proportionalventils von Null bis höchstens zum maximalen bzw. minimalen Wert mittels Integration verändert wird.

10. Verfahren nach Anspruch 9, **dadurch gekennzeichnet, dass** ab dem Umstellen der Stellgröße auf das Haltetastverhältnis die Schließzeit des Proportionalventils vom letzten Wert auf Null integriert wird.

11. Verfahren nach einem der Ansprüche 7 bis 10, **dadurch gekennzeichnet, dass** eine jeweils bestimmte Schließzeit des Proportionalventils mit einem Vorzeichen derart versehen wird, dass der sich aus dem Produkt aus Schließzeit des Proportionalventils und Verstellgeschwindigkeit ergebende Prädiktionswinkel eine solches Vorzeichen hat, dass sich bei Addition mit dem Winkelistwert eine Betragsänderung des Winkelistwertes in Richtung des Winkelsollwertes ergibt.

12. Verfahren nach einem der vorhergehenden Ansprüche, **dadurch gekennzeichnet, dass** das Haltetastverhältnis, das Tastverhältnis zum Verstellen in eine Richtung und das Tastverhältnis zum Verstellen in die entgegengesetzte Richtung vorbestimmt werden.

13. Verfahren nach einem der vorhergehenden Ansprüche, **dadurch gekennzeichnet, dass** oberhalb und unterhalb des Sollwertes ein Fangbereich mit vorbestimmter Breite vorgesehen wird, wobei bereits dann auf das Haltetastverhältnis umgeschaltet wird, wenn der um den Prädiktionswinkel ergänzte Winkelistwert in den Fangbereich hinein fällt.

14. Verfahren nach Anspruch 13, **dadurch gekennzeichnet, dass** während der Verstellung der Nockenwelle auf einen neuen Winkel der Fangbereich kleiner gewählt wird als während des Haltens des Winkelsollwertes mit dem Haltetastverhältnis.

15. Verfahren nach einem der vorhergehenden Ansprüche, **dadurch gekennzeichnet, dass** während des Haltens eines Winkelsollwertes eine PI-Regelung durchgeführt wird, wobei ein I-Anteil aus dem Haltetastverhältnis abgeleitet und ein P-Anteil aus einer Sollwertabweichung multipliziert mit einem vorbestimmten Faktor berechnet wird.

## Claims

1. Method for adjusting a cam shaft in an internal combustion engine, the cam shaft being pivoted by a predetermined angle with respect to a crank shaft by means of an adjusting device, preferably a pivoting adjusting device, which is activated by a regulator and a proportional valve, in which the regulator compares an angle set point value with an angle actual value, determines, as a function of this comparison, a manipulated variable in the form of a pulse duty factor for the proportional valve, and, when the angle set point value and angle actual value correspond, sets this manipulated variable to a holding pulse duty factor in such a way that the angle set point value is held, in which, during an adjustment of the cam shaft before a restrictive set point value/actual value comparison a forecast angle is added to the angle actual value in such a way that the sum of the angle actual value and forecast angle corresponds to an angle of the cam shaft which said cam shaft reaches during a closing time of the proportional valve, by the time the proportional valve is completely closed after the manipulated variable has been switched over to the holding value, the forecast angle being added in such a way that by means of the forecast an integral distance with dead time is modelled, in which case an instantaneous adjustment speed of the cam shaft is also calculated before each set point value/actual value comparison, **characterized in that**, before each set point value/actual value comparison, the forecast angle is determined as a product of the adjustment speed and closing time of the proportional valve.

2. Method according to Claim 1, **characterized in that** the adjustment speed is calculated from a change in position between two associated edges of a high-speed starting sensor wheel which is assigned to the cam shaft.

3. Method according to Claim 2, **characterized in that** an average is taken of all the edge changes of one complete revolution of the high-speed starting sensor wheel.

4. Method according to at least one of the preceding claims, **characterized in that** a set point value/actual value comparison is carried out during each computing cycle on the basis of a computing grid.

5. Method according to Claim 4, and at least one of Claims 1 to 3, **characterized in that**, when an edge signal from the high-speed starting sensor wheel occurs, a position of the cam shaft is determined and a resulting angle difference between the cam shaft and the crank shaft is set as an angle actual value, this angle actual value being additionally provided with an angle correction which is calculated from the time period between the occurrence of the edge signal and the computing cycle as well as the adjustment speed.

6. Method according to Claim 4 or 5 and at least one of Claims 1 to 3, **characterized in that**, when an edge signal from the high-speed starting sensor wheel fails to occur between two computing cycles, the new angle actual value is determined from the angle actual value obtained during the last computing cycle, together with an angle correction, the angle correction being calculated from the adjustment speed and the duration of a computing cycle.

7. Method according to one of the preceding claims, **characterized in that**, before each set point value/actual value comparison, a maximum closing time of the proportional valve is determined from a characteristic diagram as a function of an engine temperature.

8. Method according to Claim 7, **characterized in that** the closing time of the proportional valve is determined from different characteristic diagrams for different pivoting directions of the cam shaft.

9. Method according to Claim 7 or 8, **characterized in that**, starting from the beginning of an adjustment of the cam shaft, the closing time of the proportional valve is changed from zero to at most the maximum or minimum value by means of integration.

10. Method according to Claim 9, **characterized in that**, starting from the switching over of the manipulated variable to the holding pulse duty factor, the closing time of the proportional valve is integrated from the last value to zero.

11. Method according to one of Claims 7 to 10, **characterized in that** a respectively specific closing time of the proportional valve is provided with a sign in such a way that the forecast angle which results from the product of the closing time of the proportional valve and adjustment speed has such a sign that when added to the angle actual value a change in absolute value of the angle actual value results in the direction of the angle set point value.

12. Method according to one of the preceding claims, **characterized in that** the holding pulse duty factor, the pulse duty factor for adjustment in one direction and the pulse duty factor for adjusting in the opposite direction are predetermined.

13. Method according to one of the preceding claims, **characterized in that** a capture region of predetermined width is provided above and below the set point value, the holding pulse duty factor being already switched over to when the angle actual value to which the forecast angle is added moves into the capture range.

14. Method according to Claim 13, **characterized in that**, during the adjustment of the cam shaft to a new angle, the capture range is selected to be smaller than during the holding of the angle set point value with the holding pulse duty factor.

15. Method according to one of the preceding claims, **characterized in that** during the holding of an angle set point value a PI control is carried out, an I component being derived from the holding pulse duty factor, and a P component being calculated from a set point value deviation multiplied by a predetermined factor.

## Revendications

1. Procédé de variation de la position angulaire de l'arbre à cames d'un moteur à combustion interne, l'arbre à cames étant déplacé angulairement selon un angle prédéfini par rapport à un vilebrequin au moyen d'un variateur, de préférence un variateur angulaire, actionné par un régulateur et une soupape proportionnelle, le régulateur comparant une valeur angulaire prescrite avec une valeur angulaire effective, déterminant en fonction de ladite comparaison une grandeur de réglage en forme d'un rapport cyclique pour la soupape proportionnelle et, en cas de concordance de la valeur angulaire prescrite et de la valeur angulaire effective, ajustant ladite grandeur de réglage à un rapport cyclique de maintien de telle sorte que la valeur angulaire prescrite soit maintenue, un angle de prédiction étant ajouté à la valeur angulaire effective pendant une variation de la position angulaire de l'arbre à cames, avant chaque comparaison de la valeur prescrite avec la valeur effective, de telle sorte que la somme de la valeur angulaire effective et de l'angle de prédiction corresponde à un angle de l'arbre à cames que celui-ci atteint au cours d'un temps de fermeture de la soupape proportionnelle, après ajustement de la grandeur de réglage à la valeur de maintien, jusqu'à la fermeture complète de la soupape proportionnelle, l'angle de prédiction y étant ajouté de telle sorte que de par la prédiction un intervalle intégral avec temps mort soit modélisé, une vitesse instantanée de variation de la position angulaire de l'arbre à cames étant en outre calculée avant chaque comparaison de la valeur prescrite avec la valeur effective, **caractérisé en ce que** l'angle de prédiction est déterminé en tant que produit de la vitesse de variation de la position angulaire et du temps de fermeture de la soupape proportionnelle, avant chaque comparaison de la valeur prescrite avec la valeur effective.

2. Procédé selon la revendication 1, **caractérisé en ce que** la vitesse de variation de la position angulaire est calculée à partir d'un changement de position entre deux flancs correspondants d'une roue émettrice à démarrage rapide associée à l'arbre à cames.

3. Procédé selon la revendication 2, **caractérisé en ce que** l'on prend la moyenne sur tous les changements de flanc lors d'une rotation complète de la roue émettrice à démarrage rapide.

4. Procédé selon au moins l'une quelconque des revendications précédentes, **caractérisé en ce qu'**une comparaison de la valeur prescrite avec la valeur effective est effectuée sur base d'une trame de calcul lors de chaque séquence de calcul.

5. Procédé selon la revendication 4 et au moins l'une quelconque des revendications 1 à 3, **caractérisé en ce qu'**une position angulaire de l'arbre à cames est déterminée lors de l'apparition d'un signal à flanc de la roue émettrice à démarrage rapide et **en ce qu'**une différence de position angulaire en résultant entre l'arbre à cames et le vilebrequin est prise en tant valeur angulaire effective, ladite valeur angulaire effective étant pourvue en outre d'une correction angulaire, laquelle est calculée à partir de l'intervalle de temps entre l'apparition du signal à flanc et la séquence de calcul ainsi qu'à partir de la vitesse de variation de la position angulaire.

6. Procédé selon la revendication 4 ou 5 et au moins l'une quelconque des revendications 1 à 3, **caractérisé en ce qu'**en l'absence d'un signal à flanc de la roue émettrice à démarrage rapide entre deux séquences de calcul, la nouvelle valeur angulaire effective est déterminée conjointement avec une correction angulaire à partir de la valeur angulaire effective obtenue lors de la dernière séquence de calcul, la correction angulaire étant calculée à partir de la vitesse de variation de la position angulaire et de la durée d'une séquence de calcul.

7. Procédé selon l'une quelconque des revendications précédentes, **caractérisé en ce qu'**un temps de fermeture maximum de la soupape proportionnelle est déterminé en fonction d'une température du moteur à partir d'un diagramme caractéristique, avant chaque comparaison de la valeur effective avec la valeur prescrite.

8. Procédé selon la revendication 7, **caractérisé en ce que** le temps de fermeture de la soupape proportionnelle est déterminé à partir de diagrammes caractéristiques différents pour des sens de déplacement angulaire différents de l'arbre à cames.

9. Procédé selon la revendication 7 ou 8, **caractérisé en ce qu'**à partir du début d'une variation de la position angulaire de l'arbre à cames, le temps de fermeture de la soupape proportionnelle est changé par intégration depuis zéro jusqu'au maximum la valeur maximale ou selon le cas la valeur minimale.

10. Procédé selon la revendication 9, **caractérisé en ce qu'**à partir de l'ajustement de la grandeur de réglage au rapport cyclique de maintien, le temps de fermeture de la soupape proportionnelle est intégré depuis la dernière valeur à zéro.

11. Procédé selon l'une quelconque des revendications 7 à 10, **caractérisé en ce qu'**un temps de fermeture de la soupape proportionnelle chaque fois déterminé est pourvu d'un signe de telle sorte que l'angle de prédiction résultant du produit de temps de fermeture de la soupape proportionnelle et de la vitesse de variation de la position angulaire possède un signe tel qu'il résulte, lors de l'addition avec la valeur angulaire effective, un changement de la somme de la valeur angulaire effective dans le sens de la valeur angulaire prescrite.

12. Procédé selon l'une quelconque des revendications précédentes, **caractérisé en ce que** le rapport cyclique de maintien, le rapport cyclique de variation de la position angulaire dans un sens et le rapport cyclique de variation de la position angulaire dans le sens contraire sont prédéfinis.

13. Procédé selon l'une quelconque des revendications précédentes, **caractérisé en ce qu'**une plage de capture d'une largeur prédéfinie est prévue au-dessus et au-dessous de la valeur prescrite, le rapport cyclique de maintien étant alors sélectionné dès que la valeur angulaire effective additionnée de l'angle de prédiction se trouve dans la plage de capture.

14. Procédé selon la revendication 13, **caractérisé en ce que** pendant la variation de la position angulaire de l'arbre à cames à un nouvel angle, la plage de capture est choisie plus petite que lors du maintien de la valeur angulaire prescrite avec le rapport cyclique de maintien.

15. Procédé selon l'une quelconque des revendications précédentes, **caractérisé en ce qu'**une régulation PI (proportionnelle et intégrale) est effectuée pendant le maintien d'une valeur angulaire prescrite, une composante I étant dérivée du rapport cyclique de maintien et une composante P étant calculée à partir d'un écart de la valeur angulaire prescrite multiplié par un facteur prédéfini.
